# EUROPÄISCHE PATENTSCHRIFT

(11) **EP 1 837 135 B1**
(45) Veröffentlichungstag und Bekanntmachung des Hinweises auf die Patenterteilung: **02.03.2011**
(21) Anmeldenummer: 07001679.5
(22) Anmeldetag: 26.01.2007
(51) Int. Cl.: B26D 7/01, B65H 5/36, B26D 1/08, B26D 1/09

(54) **Schneidvorrichtung für Druckbogenstapel**
Cutting device for a stack of printed sheets
Dispositif de coupe pour empilement de feuille d'impression

(30) Priorität: 21.03.2006 DE 102006013324
(43) Veröffentlichungstag der Anmeldung: 26.09.2007
(73) Patentinhaber: Hohner Maschinenbau GmbH, 78532 Tuttlingen (DE)
(72) Erfinder: Numberger, Michael, 78588 Denkingen (DE); Hohner, Claus-Otto, 78532 Tuttlingen (DE)
(74) Vertreter: Roth, Klaus

(56) Entgegenhaltungen:
- US-A- 4 607 831
- US-A- 5 660 515
- US-A1- 2003 145 703

## Beschreibung

Die Erfindung betrifft eine Schneidvorrichtung für Druckbogenstapel nach dem Oberbegriff des Anspruchs 1.

Derartige Schneidvorrichtungen sind in Maschinen zur Herstellung von Broschüren, Heften, Zeitschriften oder dergleichen in Gebrauch, bei der mittels einer Transportvorrichtung von sogenannten Anlegern die einzelnen Bogen zu fertigen Druckbogenstapeln gesammelt und einer Heftstation zugeführt werden. Nach dem Heften werden die gehefteten Druckbogenstapel in einer Schneidvorrichtung an den drei offenen Seiten beschnitten, so dass sich ein präzises, gleichbleibendes Format für alle Druckbogenstapel mit glatten Rändern ergibt. Eine derartige Schneidvorrichtung wird auch als Trimmer bezeichnet und ist aus der US 4,607,831 A1 bekannt.

Handelsübliche Schneidvorrichtungen sind mit Seitenschiebern zur Positionierung der zu schneidenden Druckbogenstapel gegenüber einem Schneidmesser versehen, wobei eine Verstelleinrichtung für eine Positionsvorgabe der Seitenschieber vorgesehen ist, um die Schneidvorrichtung an unterschiedliche Druckbogenstapelformate anzupassen. Die Seitenschieber dienen zur Ausrichtung des Produkts für die richtige Kopfbeschnitt- oder Fußbeschnittposition in Verbindung mit einem dazu rechtwinkligen Frontbeschnitt. Die Ausrichtung der Broschüre erfolgt zunächst auf der Frontbeschnittposition, wobei die Seitenschieber kurz vor dem Kopfbeschnitt betätigt werden. Üblicherweise sind die Seitenschieber auf den die Messer tragenden Messerbalken befestigt, die zur Verstellung des Broschürenformats auf dem Gestell verfahrbar sind. Über die Positionierung des Seitenschiebers wird die Broschüre in der Lage zu den Messern für Kopf- und Fußbeschnitt ausgerichtet und somit der Kopf- und Fußbeschnitt eingestellt.

Die komplette Schneidvorrichtung wird üblicherweise mit einer Abdeckung oder Verkleidung versehen, so dass der Innenraum der Schneidvorrichtung vor einem Zugriff von außen geschützt ist und die damit verbundenen Gefahren durch die Schneidmesser für die Bedienpersonen vermieden werden.

Bei am Markt vorhandenen Schneidvorrichtungen wird der Seitenschieber mit einem Verstellwagen im Innern der Schneidvorrichtung im Bereich des Seitenschiebers verstellt und verklemmt. Daher ist eine Verstellung bzw. Korrektur der Einstellung nur mit geöffneter Verkleidung bei stehender Maschine möglich.

Durch die in den Unteransprüchen genannten Maßnahmen sind vorteilhafte Ausführungen und Weiterbildungen der Erfindung möglich.

Dementsprechend wird bei einer erfindungsgemäßen Schneidvorrichtung ein von außerhalb der Verkleidung zugängliches Betätigungsorgan für die Verstelleinrichtung vorgesehen. Dieses Bestätigungsorgan ist mit der Verstelleinrichtung über eine entsprechende Durchführung in den Innenraum der Verkleidung verbunden, so dass eine Verstellung des Seitenschiebers von außerhalb durch das Bedienpersonal möglich ist.

In einer besonderen Ausführungsform der Erfindung umfasst die Verstelleinrichtung einen in einer Führung gelagerten Verstellwagen. An diesem Verstellwagen kann der Seitenschieber befestigt, beispielsweise verschraubt werden. Der Verstellwagen ist dabei in einer Linearführung geführt und über ein Stellglied, das von außerhalb der Verkleidung zugänglich ist, in seiner Position verstellbar.

In einer vorteilhaften Ausführungsform der Erfindung wird ein Antrieb für die Verstellung wenigstens eines Seitenschiebers vorgesehen. Ein solcher Antrieb kann beispielsweise mit Hilfe eines Motors, insbesondere eines Elektromotors, oder aber auch über einen Arbeitszylinder, beispielsweise ein Pneumatikzylinder, gebildet werden. Die Ansteuerung dieses Antriebs wird erfindungsgemäß von außerhalb der Verkleidung zugänglich gestaltet, d.h. es befindet sich ein entsprechendes Schaltorgan, beispielsweise ein elektrischer Schalter oder ein Schaltventil, in einem von außerhalb der Verkleidung zugänglichen Bereich.

In einer einfachen Ausführungsvariante wird ein manuell antreibbares Getriebeelement vorgesehen, das von außerhalb der Verkleidung zugänglich ist. In Frage kommt hierzu beispielsweise eine Spindelanordnung, die sich seitlich in den Bereich der Verkleidung oder durch diese hindurch erstreckt und durch manuelles Drehen die Verstellung des Seitenschiebers bewirkt.

Ein Getriebe ist generell für den Antrieb des Verstellwagens von Vorteil. Im Falle motorischer Antriebsmittel kann über ein Transmissionsgetriebe beispielsweise der Antriebsmotor mit Hilfe eines Transmissionsgetriebes vom Verstellwagen beabstandet angeordnet werden. Der Motor kann dementsprechend in einem Bereich der Schneidvorrichtung angeordnet werden, in dem ausreichend Platz vorhanden ist und der Motor ortsfest befestigbar ist, d. h. der Motor bewegt sich nicht mit dem Verstellwagen. Ein Getriebe kann auch als Übersetzungsgetriebe ausgebildet werden, um beispielsweise einen kleineren und damit kostengünstigeren Motor zu verwenden. Die vorgenannten Vorteile eines Getriebes sind auch beim Einsatz eines Arbeitszylinders an Stelle eines Antriebsmotors erhältlich.

Beim manuellem Betrieb wirkt das Getriebeelement zumindest als Transmissionsgetriebe, um die Kraft vom Ort des manuellen Antriebs an den Seitenschieber, beispielsweise über den Verstellwagen zu übertragen. Auch hier kann ein Untersetzungsgetriebe von Vorteil sein, um die manuelle Verstellung für eine Bedienperson zu erleichtern.

Als Transmissionsgetriebe ist vorteilhafterweise auch ein Riemen- und/oder Kettengetriebe verwendbar, wodurch ein paralleler Versatz zwischen der Bewegungsachse des Verstellwagens und dem zugehörigen Antriebsmotor bzw. Antriebszylinder möglich ist. Auch für einen manuellen Antrieb ist über eine Riemen- und/oder Kettengetriebe ein entsprechender Versatz gegebenenfalls von Vorteil, um das manuelle Getriebeelement an einem geeigneten Ort in den von außen zugänglichen Bereich zu führen. Riemen- oder Kettengetriebe sind darüber hinaus geeignet, auch ein Übersetzungsgetriebe im obigen Sinne zu bilden, wobei hierzu bei Bedarf auch übliche Zahnradgetriebe verwendbar sind.

Vorteilhafterweise wird zumindest für die manuelle Bedienung des Verstellwagens eine Stellwelle vorgesehen, die bis in einen von außerhalb der Verkleidung zugänglichen Bereich ragt. Diese Stellwelle kann beispielsweise die Verkleidung durchsetzen und außerhalb der Verkleidung ein Stellrad als Betätigungsorgan für die Stellwelle aufweisen. Es ist jedoch auch möglich, dass die Stellwelle oder allgemein das für die manuelle Bedienung vorgesehene Getriebeelement innerhalb der Verkleidung im Bereich einer Durchlassöffnung der Verkleidung endet und endseitig für den Angriff eines Betätigungswerkzeugs ausgebildet ist. Somit kann die Verstellung beispielsweise durch Einführen eines Werkzeugs, wie eines Steckschlüssels, durch eine Bohrung der Verkleidung über das entsprechende Getriebeelement, z.B. die genannte Stellwelle, durchgeführt werden.

Antriebsorgane, wie ein Antriebsmotor und/oder ein Antriebszylinder können entweder unmittelbar mit dem Verstellwagen oder aber auch eingangsseitig über ein Getriebe mit dem Verstellwagen verbunden werden.

Bei einer erfindungsgemäßen Schneidvorrichtung sind bei Bedarf auch mehrere Antriebsarten möglich. So ist es beispielsweise denkbar, eine manuelle Verstellmöglichkeit mit einer motorischen oder anderweitig angetriebenen Verstellung zu kombinieren. So kann beispielsweise eine Stellwelle einerseits für die manuelle Bedienung in den von außen zugänglichen Bereich geführt sein und zugleich über ein Transmissionsgetriebe mit einem Antriebsorgan wie einem Antriebsmotor verbunden werden. In einer solchen Anordnung kann die Bedienperson wahlweise manuell oder über das entsprechende Antriebsorgan die Verstellung durchführen. Auch bei einem Defekt des Antriebsorgans ist in diesem Fall immer noch eine manuelle Verstellmöglichkeit gegeben.

Vorteilhafterweise wird weiterhin eine Positionsanzeige für die aktuelle Position des Verstellwagens vorgesehen. Da erfindungsgemäß die Verstellung auch ohne Sichtkontakt zu dem Verstellwagen bzw. zu dem Seitenschieber möglich ist, hilft eine derartige Positionsanzeige für das Auffinden der aktuell gewünschten Arbeitsposition des Seitenschiebers.

Ein Ausführungsbeispiel der Erfindung ist in der Zeichnung dargestellt und wird anhand der Figuren nachfolgend näher erläutert.

Im Einzelnen zeigen
- Figur 1: eine Explosionsdarstellung des Verstellmechanismus für die Seitenschieber mit zwei manuellen, außerhalb der Verkleidung geführten Betätigungsorgane,
- Figur 2: eine Detaildarstellung der Vorrichtung gemäß Figur 1,
- Figur 3: eine Detaildarstellung einer weiteren, motorisch angetriebenen Ausführungsform,
- Figur 4: eine Darstellung gemäß den Figuren 2 und 3 mit einer Kombination von manuellem und motorischem Antrieb,
- Figur 5: eine Ausschnittvergrößerung aus Figur 2 und
- Figur 6: eine weitere Ausführungsvariante zur Verstellung mit Hilfe eines Werkzeugs.

Die Vorrichtung 1 gemäß Figur 1 umfasst zwei Seitenschieber 2, 3, die jeweils auf einem Verstellwagen 4, 5 befestigt sind. Die Verstellwagen sind in einer Linearführung geführt.

Das zu schneidende Produkt 6 wird kurz vor dem Frontbeschnitt durch ein Frontmesser 7 mittels der Seitenschieber 2, 3 positioniert. Ein Gegenmesser 8 ist in dieser dargestellten Position dementsprechend unterhalb des zu schneidenden Produkts angeordnet.

Die Betätigung des Seitenschiebers 2, 3 erfolgt in der dargestellten Ausführungsvariante durch eine mechanische Kurve 9, die mit jedem Messerhub vertikal bewegt wird. Hierdurch erfährt eine korrespondierende Kurvenrolle 10 (vgl. Figur 5) eine horizontale Bewegung. Mit Hilfe von Zugfedern 24, 25 werden die Verstellwagen 4, 5 dabei mit ihren Kurvenrollen 10 gegen die Kurven 9 gezogen. Mit der Kurvenrollenachse sind zwei Lagerböcke 11, 12 und Wellen 13 starr verbunden. Im Lagerbock 11 ist eine Gewindespindel 14 gelagert. Über diese Gewindespindel 14 wird der Verstellwagen 4 und somit der Schieber 2 mitbewegt. Über diese Spindel 14 und der im Verstellwagen 4 befindlichen Gewindebuchse kann der Verstellwagen 4 demnach in seiner Position verstellt werden.

Die Verstellung erfolgt manuell über jedem Seitenschieber zugeordnete Handräder 15, 16. Mit den Handrädern 15, 16 drehen sich zwei als Profilwellen ausgebildete Stellwellen 17, 18. Über Formschluss werden somit mit den Stellwellen 17, 18 Antriebsräder 19, 20 bewegt, die horizontal fest am Seitenschiebergehäuse 21 befestigt sind. Die Kraftübertragung zur horizontal oszillierenden Gewindespindel 14 wird in dem dargestellten Fall jeweils durch einen flexiblen Zahnriemen 22, 23 übernommen.

Die Ausführungsform gemäß Figur 3 zeigt anstelle der Stellwellen 17, 18, zwei angeflanschte Antriebsmotoren 26, 27, die über nicht näher dargestellte Schalter von außerhalb der Verkleidung 28 zugänglich sind.

Figur 4 wiederum zeigt eine Kombination der beiden vorbeschriebenen Ausführungsvarianten, d.h. die Kombination mit Stellwellen 17, 18 und Antriebsmotoren 26, 27.

In der dargestellten Ausführungsform gemäß den Figuren 1 und 4 sind mechanische Zähler 29, 30 vorgesehen, mittels der die Umdrehungen der Stellwellen 17, 18 gezählt und somit die Positionen der Seitenschieber 2, 3 erfasst werden. Die Zähler 29, 30 verfügen über eine Anzeige, so dass die Positionen dementsprechend von einer Bedienperson ablesbar sind.

Die Ausführungsvariante gemäß Figur 6 zeigt entgegen den vorbeschriebenen Ausführungsvarianten einen Antriebsmotor 31, der über ein Zahnradgetriebe 32 mit dem Verstellwagen 33 verbunden ist. Die Verkleidung 34 ist in dieser Ausführungsvariante mit einer Bohrung 35 versehen, die groß genug für den Durchlass eines Werkzeugs 36, beispielsweise einem Steckschlüssel ist, der an dem Getriebezahnrad 37, beispielsweise an einer Außensechskantfläche des Getriebezahnrads 37 angreifen kann.

Die dargestellten Ausführungsvarianten zeigen verschiedene Möglichkeiten, wie die Seitenschieber einer erfindungsgemäßen Schneidvorrichtung über von außen zugängliche Betätigungsorgane verstellbar sind. Jede dieser Ausführungsvarianten erlaubt damit die Einstellung der Seitenschieberposition, ohne Öffnung der Verkleidung. Die Erfindung ermöglicht demnach eine wesentlich bedienerfreundlichere Ausführung einer Schneidvorrichtung gegenüber dem bisherigen Stand der Technik.

### Bezugszeichenliste:

- 1: Vorrichtung
- 2: Seitenschieber
- 3: Seitenschieber
- 4: Verstellwagen
- 5: Verstellwagen
- 6: Produkt
- 7: Frontmesser
- 8: Gegenmesser
- 9: Kurve
- 10: Kurvenrolle
- 11: Lagerbock
- 12: Lagerbock
- 13: Wellen
- 14: Gewindespindel
- 15: Handrad
- 16: Handrad
- 17: Stellwelle
- 18: Stellwelle
- 19: Antriebsrad
- 20: Antriebsrad
- 21: Seitenschiebergehäuse
- 22: Zahnriemen
- 23: Zahnriemen
- 24: Zugfeder
- 25: Zugfeder
- 26: Antriebsmotor
- 27: Antriebsmotor
- 28: Verkleidung
- 29: Zähler
- 30: Zähler
- 31: Antriebsmotor
- 32: Zahnradgetriebe
- 33: Verstellwagen
- 34.: Verkleidung
- 35: Bohrung
- 36: Werkzeug
- 37: Getriebezahnrad

## Patentansprüche

1. Schneidvorrichtung für Druckbogenstapel, wie Broschüren, Hefte oder dergleichen, insbesondere für Sammel- und/oder Heftmaschinen, mit wenigstens einem Seitenschieber zur Positionierung der Druckbogenstapel gegenüber einem Schneidmesser, wobei eine Verstelleinrichtung für eine Positionsvorgabe des Seitenschiebers vorgesehen ist und die Schneidvorrichtung eine Verkleidung aufweist, wobei ein von außerhalb der Verkleidung (28) zugängliches Betätigungsorgan (15, 16) für die Verstelleinrichtung vorgesehen ist, **dadurch gekennzeichnet, dass** eine durch eine Hubbewegung des Schneidmessers (7) betätigte, mechanische Kurvensteuerung (9) zur Betätigung des Seitenschiebers (2) vorgesehen ist.

2. Schneidvorrichtung nach Anspruch 1 **dadurch gekennzeichnet, dass** die Verstelleinrichtung einen in einer Führung gelagerten Verstellwagen (4, 5) umfasst.

3. Schneidvorrichtung nach einem der vorgenannten Ansprüche **dadurch gekennzeichnet, dass** ein Antrieb (26, 27) für den Verstellwagen vorgesehen ist.

4. Schneidvorrichtung nach einem der vorgenannten Ansprüche **dadurch gekennzeichnet, dass** ein Antriebsmotor (26, 27) vorgesehen ist.

5. Schneidvorrichtung nach einem der vorgenannten Ansprüche **dadurch gekennzeichnet, dass** ein Zylinderantrieb vorgesehen ist.

6. Schneidvorrichtung nach einem der vorgenannten Ansprüche **dadurch gekennzeichnet, dass** ein manuell antreibbares Getriebeelement (17, 18) von außerhalb der Verkleidung betätigbar ist.

7. Schneidvorrichtung nach einem der vorgenannten Ansprüche **dadurch gekennzeichnet, dass** eine Spindelanordnung (14) vorgesehen ist.

8. Schneidvorrichtung nach einem der vorgenannten Ansprüche **dadurch gekennzeichnet, dass** ein Getriebe (22, 23, 32) für den Antrieb des Verstellwagens (4, 5, 33) vorgesehen ist.

9. Schneidvorrichtung nach einem der vorgenannten Ansprüche **dadurch gekennzeichnet, dass** ein Riemen- und/oder Kettengetriebe (22, 23) vorgesehen ist.

10. Schneidvorrichtung nach einem der vorgenannten Ansprüche **dadurch gekennzeichnet, dass** eine Stellwelle (17, 18) vorgesehen ist, die sich in einen von außerhalb der Verkleidung (28) zugänglichen Bereich erstreckt.

11. Schneidvorrichtung nach einem der vorgenannten Ansprüche **dadurch gekennzeichnet, dass** ein Stellrad als Bet-ätigüngsorgan für die Stellwelle (17, 18) vorgesehen ist.

12. Schneidvorrichtung nach einem der vorgenannten Ansprüche **dadurch gekennzeichnet, dass** der Antriebszylinder und/oder der Antriebsmotor (26, 27, 31) direkt mit dem Verstellwagen oder eingangsseitig mit dem Getriebe verbunden ist.

13. Schneidvorrichtung nach einem der vorgenannten Ansprüche **dadurch gekennzeichnet, dass** ein Schaltorgan für den Antriebsmotor und/oder den Antriebszylinder als Betätigungsorgan vorgesehen ist.

14. Schneidvorrichtung nach einem der vorgenannten Ansprüche **dadurch gekennzeichnet, dass** eine Positionsanzeige (29, 30) für die Positionsvorgabe des Verstellwagens (4, 5) vorgesehen ist.

## Claims

1. Cutting device for stacks of printed sheets, such as brochures, booklets or the like, in particular for grouping and/or stapling machines, with at least one side slide for positioning the stack of printed sheets relative to a cutting blade, wherein an adjusting device is provided for setting the position of the side slide and the cutting device has a casing, whereby an actuating element (15, 16) accessible from outside the casing (28) is provided for the adjusting device, **characterised in that** a mechanical cam control (9) activated by a lifting movement of the cutting blade (7) is provided for actuating the side slide (2).

2. Cutting device according to claim 1, **characterised in that** the adjusting device comprises an adjusting carriage (4, 5) supported in a guide.

3. Cutting device according to one of the preceding claims, **characterised in that** a drive (26, 27) is provided for the adjusting carriage.

4. Cutting device according to one of the preceding claims, **characterised in that** a drive motor (26, 27) is provided.

5. Cutting device according to one of the preceding claims, **characterised in that** a cylinder drive is provided.

6. Cutting device according to one of the preceding claims, **characterised in that** a manually driven gear element (17, 18) can be operated from outside the casing.

7. Cutting device according to one of the preceding claims, **characterised in that** a spindle arrangement (14) is provided.

8. Cutting device according to one of the preceding claims, **characterised in that** a gear (22, 23, 32) is provided for the drive of the adjusting carriage (4, 5, 33).

9. Cutting device according to one of the preceding claims, **characterised in that** a belt and/or chain drive (22, 23) is provided.

10. Cutting device according to one of the preceding claims, **characterised in that** an adjusting shaft (17, 18) is provided which extends into an area accessible from outside the casing (28).

11. Cutting device according to one of the preceding claims, **characterised in that** an adjusting wheel is provided as an actuating element for the adjusting shaft (17, 18).

12. Cutting device according to one of the preceding claims, **characterised in that** the drive cylinder and/or drive motor (26, 27, 31) is connected directly to the adjusting carriage or on one side with the gear.

13. Cutting device according to one of the preceding claims, **characterised in that** a switching element is provided for the drive motor and/or the drive cylinder as an actuating element.

14. Cutting device according to one of the preceding claims, **characterised in that** a position display (29, 30) is provided for setting the position of the adjusting carriage (4, 5).

## Revendications

1. Dispositif de coupe pour piles de feuilles imprimées, telles que des brochures, cahiers ou analogues, notamment pour des assembleuses et/ou brocheuses, comportant au moins une coulisse latérale destinée au positionnement des piles de feuilles imprimées par rapport à un couteau de coupe, un mécanisme réglable pour une détermination préalable de position de la coulisse latérale étant prévu et le dispositif de coupe présentant un habillage, un organe d'actionnement (15, 16) accessible par l'extérieur de l'habillage (28) étant prévu pour le mécanisme réglable,
**caractérisé en ce qu'**il est prévu une commande à came (9) mécanique actionnée par un mouvement de levage du couteau de coupe (7) afin d'actionner la coulisse latérale (2).

2. Dispositif de coupe selon la revendication 1,
**caractérisé en ce que** le mécanisme réglable comprend un chariot réglable (4, 5) monté dans un guidage.

3. Dispositif de coupe selon l'une des revendications précédentes,
**caractérisé en ce qu'**un entraînement (26, 27) est prévu pour le chariot réglable.

4. Dispositif de coupe selon l'une des revendications précédentes,
**caractérisé en ce qu'**il est prévu un moteur d'entraînement (26, 27).

5. Dispositif de coupe selon l'une des revendications précédentes,
**caractérisé en ce qu'**il est prévu un entraînement à vérin.

6. Dispositif de coupe selon l'une des revendications précédentes,
**caractérisé en ce qu'**un élément de transmission (17, 18) pouvant être commandé manuellement peut être actionné depuis l'extérieur de l'habillage.

7. Dispositif de coupe selon l'une des revendications précédentes,
**caractérisé en ce qu'**il est prévu un agencement de broches (14).

8. Dispositif de coupe selon l'une des revendications précédentes,
**caractérisé en ce qu'**il est prévu un mécanisme de transmission (22, 23, 32) pour l'entraînement du chariot réglable (4, 5, 33).

9. Dispositif de coupe selon l'une des revendications précédentes,
**caractérisé en ce qu'**il est prévu une transmission à courroie et/ou à chaîne (22, 23).

10. Dispositif de coupe selon l'une des revendications précédentes,
**caractérisé en ce qu'**il est prévu un arbre de réglage (17, 18) qui s'étend dans une zone accessible depuis l'extérieur de l'habillage (28).

11. Dispositif de coupe selon l'une des revendications précédentes,
**caractérisé en ce qu'**il est prévu une roue de réglage en tant qu'organe d'actionnement pour l'arbre de réglage (17, 18).

12. Dispositif de coupe selon l'une des revendications précédentes,
**caractérisé en ce que** le vérin d'entraînement et/ou le moteur d'entraînement (26, 27, 31) est/sont directement relié(s) au chariot réglable ou, côté entrée, au mécanisme de transmission.

13. Dispositif de coupe selon l'une des revendications précédentes,
**caractérisé en ce qu'**il est prévu un organe de commutation en tant qu'organe d'actionnement pour le moteur d'entraînement et/ou le vérin d'entraînement.

14. Dispositif de coupe selon l'une des revendications précédentes,
**caractérisé en ce qu'**il est prévu un affichage de position (29, 30) pour la détermination préalable de position du chariot réglable (4, 5).
